# EUROPÄISCHE PATENTSCHRIFT

(11) **EP 0 218 806 B1**
(45) Veröffentlichungstag und Bekanntmachung des Hinweises auf die Patenterteilung: **17.01.1990**
(21) Anmeldenummer: 86109613.9
(22) Anmeldetag: 14.07.1986
(51) Int. Cl.: F01C 1/10

(54) **Innenachsige Drehkolbenmaschine**
Internal-axis rotary piston machine
Machine à piston à axe interne

(30) Priorität: 31.08.1985 CH 3742/85
(43) Veröffentlichungstag der Anmeldung: 22.04.1987
(73) Patentinhaber: Wankel, Felix, Dr. h.c., D-8990 Lindau (DE)
(72) Erfinder: Kraic, Otto, D-8990 Lindau-Enzisweiler (DE)
(74) Vertreter: Quehl, Horst Max, Dipl.-Ing.

(56) Entgegenhaltungen:
- EP-A- 0 072 636
- DE-A- 2 552 454
- GB-A- 316 295

## Beschreibung

Die Erfindung betrifft eine innenachsige Drehkolbenmaschine gemäss dem Oberbegriff des Patentanspruchs 1. Eine derartige Maschine zeigt z.B. die GB-A 316 295.

Bei bekannten Maschinen dieser Art stellt die Bemessung der Dichtspalte zwischen beiden Läufern einen unbefriedigenden Kompromiss zwischen der Grösse der Dichtverluste und der Reibungsverluste dar, wobei kleine Dichtspalte neben entsprechend hohen Reibungsverlusten auch hohe Anforderungen an die massgenaue Herstellung und Montage mit sich bringen. Die Erfindung liegt die Aufgabe zugrunde, bei einer Maschine dieser Art diesen Kompromiss zu verbessern, indem bei verhätnismässig geringen Verlusten an den Dichtspalten eine gute Abdichtung zwischen den Läufern der Maschine erzielt wird. Die Lösung dieser Aufgabe erfolgt aufgrund der kennzeichnenden Merkmale des Patentanspruchs 1.

Der verbesserte Kompromiss beruht auf der unterschiedlichen Bewertung der verschiedenen Oberflächenbereiche des Innenläufers bei ihrer Dichtspaltbildung zusammen mit dem Aussenläufer, um die Druckseite der Drehkolbenmaschine von ihrer Seite niederen Druckes abzudichten, sowohl hinsichtlich der Form der Dichtspalte bzw. der sie bildenden Flächen als auch hinsichtlich der Bedeutung der örtlichen und zeitlichen jeweiligen Dichtspaltposition während der Umdrehung der Dichtspalte bildenden Läufer.

Vorteilhafte Ausgestaltungen der Erfindung sind Gegenstand der abhängigen Patentansprüche und werden im folgenden anhand der Zeichnungen näher erläutert. Es zeigen:
Fig. 1 und 2 einen Axial- und Radialquerschnitt eines Ausführungsbeispieles einer innenachsigen Drehkolbenmaschine,
Fig.3a bis 31 Drehpositionen der Drehkolbenmaschine nach Fig. 1 und 2,
Fig. 4 bis 6 Ausführungsformen der Erfindung an einer Maschine entsprechend den Fig. 1 bis 3 und
Fig. 7 eine weitere Ausführungsform der Erfindung an einer anderen innenachsigen Drehkolbenmaschine.

Die in den Zeichnungen gezeigten Ausführungsbeispiele von Drehkolbenmaschinen entsprechend den Fig. 1 bis 6 und 7 sind sich ähnlich, da bei beiden das Drehzahlverhältnis zwischen Aussenläufer 2 und Innenläufer 3 2:3 beträgt, mit entsprechendem Verhältnis der Anzahl von Eingriffsteilen 2a, 2b, 2c am Aussenläufer und am Innenläufer 3a, 3b. Die Erfindung ist jedoch allgemein an innenachsigen Drehkolbenmaschinen anwendbar, beispielsweise auch mit einem Drehzahlverhältnis von 4:3, 5:4 u.a..

Entsprechend dem Grundprinzip innenachsiger Drehkolbenmaschinen umschliesst der äussere Umfang 4 des Aussenläufers 2 die feststehend relativ zum Maschinengehäuse 1 angeordnete Achse 5 des Innenläufers 3, und die Achsen 5,6 beider Läufer 2,3 sind mit Abstand voneinander angeordnet. Die gegenseitige Anordnung der Läufer 2,3 bzw. ihrer Achsen 5,6 ist folglich mit derjenigen an einem Getriebe mit innenverzahntem Stirnzahnrad vergleichbar.

Um die am Umfang des Gehäuses 1 vorgesehenen Kanäle, d.h. den Einlasskanal 7 und den Auslasskanal 8 in der Maschine gegeneinander abzudichten, befinden sich beide Läufer 2,3 an mehreren Dichtstellen bzw. Dichtbereichen Di, D₂, D₃, D₄, Ds... in dichtspaltbildender Annäherung aneinander, und entlang von zwei einander gegenüberliegenden Umfangsbereichen 10, 11 befindet sich der äussere Umfang 4 der Eingriffsteile 2a,2b,2c des Aussenläufers und/oder der äussere Umfang 12 der Eingriffsteile 3a,3b des Innenläufers 2 in dichtspaltbildender Annäherung an der Innenfläche des Maschinengehäuses 1. Diese Annäherung bzw. die Breite dieser Dichtspalte beträgt je nach Fertigungsqualität oder abhängig vom Anwendungszweck der Maschine bzw. von der Dichte des die Maschine durchströmenden Mediums in der Grössenordnung von beispielsweise 0,05 bis 0,1 mm.

Der Darstellung der Fig.1 ist zu entnehmen, dass die Umfangsflächen der Läufer 2,3 und des Gehäuses 1, die sich örtlich bzw. zeitlich verändernde Dichtspalte miteinander bilden, parallel zu den ebenfalls zueinander parallelen Achsen 5,6 der Läufer 2,3 verlaufen. Die Wellenzapfen 14,15 des Innenläufers 3 sind durch Wälzlager 16,17 an den seitlichen Gehäuseplatten 1a,1b gelagert,während der Aussenläufer 2 mit seinen nabenförmigen hohlen Achszapfen 18,19 auf Wälzlagern 20,21 an diesen Gehäuseseitenplatten 1a,1b gelagert ist, die die Wälzlager 16,17 des Innenläufers 3 umschliessen. An der Innenseite der Gehäuseseitenplatten 1a,1b befestigte stationäre Abdichtplatten 22,23 dichten die zwischen beiden Läufern 2,3 gebildeten Arbeitsräume der Maschine in axialer Richtung ab, so dass die zueinander parallelen Seitenflächen 24,25 des Innenläufers 3 sich in dichtspaltbildendem Abstand an diesen Abdichtplatten 22,23 parallel zu ihnen entlangbewegen. Obwohl es aufgrund des zahnradartigen gegenseitigen Eingriffs zwischen beiden Läufern nicht grundsätzlich erforderlich ist, stehen beide Läufer 2,3 über Zahnräder 26,27 in Antriebsverbindung, von denen eines an der Innenseite des nabenförmigen hohlen Achszapfens 19 durch eine Innenverzahnung gebildet ist. Das aussen auf dem Wellenzapfen 15 des Innenläufers 3 aufgesetzte Zahnrad 28 dient dem An- oder Abtrieb, je nachdem, ob die Maschine durch einen Gasstrom angetrieben wird oder einen solchen als Kompressor fördert.

Das Arbeitsprinzip sowie der kinematische Aufbau der in den Fig. 1 bis 3 dargestellten Maschine sind in der nichtvorveröffentlichten älteren Patentanmeldung entsprechend der DE-A-3 432 915 näher beschrieben.

In den Fig. 4 bis 7 ist die Breite der sich an den jeweiligen Dichtstellen bzw. Dichtbereichen D₁ bis Ds ergebenden Dichtspalte mit örtlichem Bezug auf den Innenläufer (Fig.4, Fig. 5 und Fig.7) oder Aussenläufer (Fig.6) durch Strichlinien in starker Vergrösserung, d.h. schematisch dargestellt, indem die Strichlinien die Grösse des Innen- oder Aussenläufers abgeben, bei der sich gegenüber dem anderen Läufer kein Dichtspalt ergeben würde. Die tatsächliche Breite der Dichtspalte beträgt an den engsten fabrikationsmässig hergestellten Dichtspalten beispielsweise 0,05 mm und an den breitesten fabrikationsmässig hergestellten Dichtstellen beispielsweise 0,1 mm.

Erfindungsgemäss ist in jedem Fall ein Dichtspalt zwischen einer radial äusseren Umfangsfläche 12a,12b des Innenläufers 3 und einem Eingriffsteil 2a,2b,2c des Aussenläufers, wie er an den Stellen Ds, bzw. in den Fig. 3a bis 3f und Fig. 3i bis 31, auftritt, am kleinsten, wie in den Ausführungsbeispielen der Fig.4 und 5 durch die in geringerem Abstand von den Umfangsflächen 12a,12b verlaufende Strichlinie angedeutet ist, ebenso an den Umfangsflächen 12a',12b' des Ausführungsbeispieles der Fig.7. Beim Ausführungsbeispiel der Fig.6 ergibt sich der kleinste Dichtspalt an den gleichen Eingriffstellen D₃ zwischen den Läufern 2,3 durch entsprechende kleinere Dimensionierung der Eingriffsteile 2a,2b,2c, wie durch die ausgezogene Konturlinie im Vergleich zu der strichlierten Konturlinie dieser Eingriffsteile angedeutet ist. An den radial inneren Eckbereichen 30 ist folglich der Abstand zwischen der theoretischen strichlierten Konturlinie und der ausgezogenen Konturlinie am kleinsten. Anstatt nur an dem Innenläufer (Fig.4,Fig.5 und Fig.7) oder nur an dem Aussenläufer (Fig.6) durch entsprechend kleinere, d.h. einen Dichtspalt berücksichtigende Dimensionierung, kann jedoch auf nicht dargestellte Weise eine entsprechende Unterdimensionierung gegenüber der theoretischen dichtspaltfreien Kontur zu je einem Teil auch an beiden Läufern 2,3 vorgesehen sein.

Die Auswahl kleiner Dichtspalte am äusseren Umfang des Innenläufers 3 ist durch die grössere Bedeutung einer guten Abdichtung in diesem Bereich entsprechenden den Drehpositionen der Fig. 3a bis 3f und Fig. 3i bis 31 begründet, da in diesen Drehpositionen die Nieder- und Hochdruckseite der Maschine nur über einen Dichtspalt Ds voneinander getrennt sind und aufgrund des in Umfangsrichtung kurzen Annäherungsbereiches zwischen den Flächen beider Läufer dieser Dichtspalt D₃ eine verhältnismässig schlechte Dichtwirkung hat.

Die im Bereich der radial inneren Umfangsflächen 32,33 des Innenläufers 3 während der Umdrehung der Läufer zwischen beiden vorkommenden Dichtspalte D₄ haben zwar ebenfalls allein die Nieder- und Hochdruckseite der Maschine voneinander zu trennen, jedoch können dort zur Verringerung von Reibungsverlusten breitere Dichtspalte D₄ akzeptiert werden, da in diesem Bereich die Flächen beider Läufer 2,3 angrenzend an den Dichtspalt sich in geringem Abstand voneinander befinden und somit zur Abdichtung beitragen, bzw. den Dichtspalt in Umfangsrichtung verbreitern. Grössere bzw. weitere Dichtspalte an den radial inneren Umfangsflächen 32, 33 erbringen den weiteren Vorteil einer Verringerung von Verlusten durch Quetschströmungen, insbesondere wann die Maschine für hohe Drehgeschwindigkeiten von z.B. mehr als 20 000 U/min vorgesehen ist. Fig.4 zeigt das entsprechende Ausführungsbeispiel.

Falls die Maschine jedoch überwiegend für verhältnismässig geringe Drehgeschwindigkeiten und Gase geringer Dichte vorgesehen ist, so werden vorzugsweise auch an den genannten radial inneren Umfangsflächen 32,33 des Innenläufers engere Dichtspalte D₄ vorgesehen, um eine gute Abdichtung zu erhalten, wie das Ausführungsbeispiel der Fig.5 zeigt.

Im Bereich der zwischen den radial äusseren Umfangsflächen 12a,12b und den radial inneren Umfangsflächen 32,33 gelegenen Uebergangsflächen 34 sind die gegenüber den Innenflächen 35,36 der Eingriffteile 2a,2b,2c auftretenden Dichtspalte D bei jeder erfindungsgemässen Ausführungsform weiter als im Bereich der radial äusseren Umfangsflächen 12a,12b, so dass die dort auftretenden Reibungsverluste entsprechend gering sind. Dies ist ohne wesentliche Dichtverluste möglich, da diese Dichtspalte Dᵢ,D₂ entsprechend den Darstellungen der Drehpositionen in den Fig.3a bis 31 nur auftreten, wenn die radial äusseren Umfangsflächen 12a,12b sich in dichtender Annäherung an den Umfangsbereichen 10,11 der Gehäuseinnenfläche befinden, so dass sie nicht allein die Niederdruckseite gegenüber der Hochdruckseite der Maschine abzudichten haben. Ausserdem ist an diesen Uebergangsflächen aufgrund ihres zahnflankenartigen Eingriffs mit den Innenflächen 35,36 und der entsprechend flacher in Richtung des Druckgefälles auslaufenden dichtspaltbildenden Flächen ohnehin eine bessere Dichtwirkung vorhanden.

Aufgrund der vorhandenen Eingriffspositionen bei Dichtspaltbildung an den Uebergangsflächen 34 in der zuvorerwähnten Art kann die Weite der Dichtspalte Di,D₂ vorteilhaft zunehmend grösser sein, entsprechend ihrem Abstand von der Achse 5 des Innenläufers, wie in Fig.5 und 6 gezeigt ist, so dass das für die entsprechenden Dichtspaltweiten am Innen- oder Aussenläufer vorzusehende Untermass radial nach aussen zunimmt.

## Patentansprüche

1. Innenachsige Drehkolbenmaschine mit einem Außenläufer und einem Innenläufer, die von einem gemeinsamen, an seinem Umfang einen Ein- und Auslaßkanal (7, 8) aufweisenden Gehäuse (1) umschlossen sind, und unabhängig voneinander um feststehende geometrische Achsen gelagert sind, wobei die Läufer durch ihren gegenseitigen Eingriff zwischen jeweils zwei in Umfangsrichtung aufeinander folgenden Eingriffsteilen des Außenläufers Arbeitsräume mit veränderlichen Volumen bilden, die durch spaltbildendes Abwälzen und/oder Gleiten von wechselnden Flächenbereichen der Läufer (2, 3) aneinander kontinuierlich gegeneinander abgedichtet sind und wobei der Innenläufer (3), bezogen auf seine Drehachse, radial äußere und radial innere Umfangsflächen (12a, 12b; 32, 33) sowie zwischen diesen Übergangsflächen (34) aufweist, dadurch gekennzeichnet, daß die Dichtspalte (D₃) zwischen beiden Läufern (2, 3) an den radial äußeren Umfangsflächen (12a, 12b) des Innenläufers (3) kleiner sind als an seinen Übergangsflächen (34).

2. Drehkolbenmaschine nach Anspruch 1, dadurch gekennzeichnet, daß die Dichtspalte (Ds) an den radial äußeren Umfangsflächen (12a, 12b) des Innenläufers (3) kleiner sind als an seinen radial inneren Umfangsflächen (32, 33; Fig. 4).

3. Drehkolbenmaschine nach Anspruch 1 oder 2, dadurch gekennzeichnet, daß die an den radial inneren Umfangsflächen (32, 33) auftretenden Dichtspalte (D₄) kleiner sind als die an den Übergangsflächen (34) des Innenläufers (3) auftretenden Dichtspalte (Ds).

4. Drehkolbenmaschine nach einem der Ansprüche 1 bis 3, dadurch gekennzeichnet, daß in Richtung radial nach außen die an den Übergangsflächen (34) auftretenden Dichtspalte (Dₛ) eine zunehmende Breite aufweisen.

5. Drehkolbenmaschine nach einem der Ansprüche 1 bis 4, dadurch gekennzeichnet, dass die Dichtspalte (D₁ bis Dₛ) durch ein entsprechendes Untermass gegenüber der kinematisch erzeugten dichtspaltfreien Form der Läufer (2,3) an einem oder beiden Läufern gebildet sind.

## Claims

1. Internally axed single-rotation machine with an external rotor and an internal rotor, which are surrounded by a common casing (1) circumferentially provided with an intake duct and an outlet duct (7, 8) and which are supported independent of each other at fixed geometric axes, whereby as a result of the reciprocal engagement of the rotors between in each case two engaging parts of the external rotor following one another in circumferential direction they form working spaces with a variable volume sealed continuously against one another by sealing gap-forming rolling and/or sliding of alternating face regions of the rotors (2, 3) on one another and in which, based on its rotation axis, the internal rotor (3) has radially outer and radially inner circumferential surfaces (12a, 12b; 32, 33), as well as transition surfaces (34) between them, characterized in that the sealing gaps (D₃) between the two rotors (2, 3) are smaller on the radially outer circumferential surfaces (12a, 12b) of internal rotor (3) than on its transition surfaces (34).

2. Single-rotation machine according to claim 1, characterized in that the sealing gaps (D₃) on the radially outer circumferential surfaces (12a, 12b) of the internal rotor (3) are smaller than on its radially inner circumferential surfaces (32, 33; Fig. 4).

3. Single-rotation machine according to claims 1 or 2, characterized in that the sealing gaps (D₄) occurring on the radially inner circumferential surfaces (32, 33) are smaller than the sealing gaps (Dₛ) occurring on the transition surfaces (34) of the internal rotor (3).

4. Single-rotation machine according to one of the claims 1 to 3, characterized in that in the radially outward direction, the sealing gaps (Ds) occurring on the transition surfaces (34) have an increasing width.

5. Single-rotation machine according to one of the claims 1 to 4, characterized in that the sealing gaps (D₁ to Ds) are formed on one or both rotors by a corresponding undersize compared with the kinematically produced, sealing gap-free shape of the rotors (2, 3).

## Revendications

1. Machine à piston rotatif à axe interne comportant un rotor externe et un rotor interne, qui sont entourés d'un carter (1) commun, présentant à sa périphérie un canal d'admission (7) et un canal d'échappement (8), et qui sont montés sur paliers, indépendamment l'un de l'autre, autour d'axes géométriquement fixes, tandis que les rotors (2, 3) forment, par leur contact d'engrènement réciproque entre chaque fois deux pièces d'engrènement du rotor externe se suivant l'une derrière l'autre sur la périphérie de ce dernier, des chambres de travail de volume variable qui sont rendus étanches, d'une façon continue, l'une par rapport à l'autre, par le roulement et le glissement, constituant l'interstice d'étanchéité, de zones de surface variables des rotors (2, 3) l'une sur l'autre et sur la surface interne (8) du carter, et tandis que le rotor interne (3) présente, par rapport son axe de rotation, des surfaces extérieures radialement (12a, 12b; 32, 33), ainsi qu'entre elles, une surface intermédiaire (34), caractérisée en ce que les interstices d'étanchéité (D₃) entre les deux rotors (2, 3) sur les surfaces extérieures radialement (12a, 12b) du rotor interne (3) sont plus petits que sur leur surfaces intermédiaires (34).

2. Machine à piston rotatif suivant la revendication 1, caractérisée en ce que les interstices d'étanchéité au niveau des surfaces extérieures radialement (12a, 12b) du rotor interne (3) sont plus petites qu'au niveau de ses surfaces intérieures radialement (32, 33; figure 4).

3. Machine à piston rotatif suivant la revendication 1 ou la revendication 2, caractérisée en ce que les interstices d'étanchéité (D₄) se produisant au niveau des surfaces intérieures radialement (32, 33) sont plus petites que les interstices d'étanchéité (Ds) se produisant au niveau des surfaces intermédiaires (34) du rotor interne (3).

4. Machine à piston rotatif suivant l'une quelconque des revendications 1 à 3, caractérisée en ce que les interstices d'étanchéité (Dₛ) se produisant au niveau des surfaces intermédiaires (34) présente une largeur augmentant en allant radialement vers l'extérieur.

5. Machine à piston rotatif suivant l'une quelconque des revendications 1 à 4, caractérisée en ce que les interstices d'étanchéité (D₁ à Dₛ) sont réalisés, sur l'un des rotors (2, 3) ou sur les deux, au moyen d'un écart correspondant en moins par rapport à la forme sans interstice d'étanchéité, dessinée cimématiquement, des rotors.
